# EUROPÄISCHE PATENTSCHRIFT

(11) **EP 1 528 321 B1**
(45) Veröffentlichungstag und Bekanntmachung des Hinweises auf die Patenterteilung: **29.06.2011**
(21) Anmeldenummer: 04001719.6
(22) Anmeldetag: 27.01.2004
(51) Int. Cl.: F23Q 2/167

(54) **Kombiniertes Pfeifen- und Zigarettenfeuerzeug sowie Flammenabweiser**
Lighter for lighting pipes or cigarettes and flame deflector
Allumeur de pipes ou de cigarettes et déflecteur de flamme

(30) Priorität: 30.10.2003 DE 20316701 U
(43) Veröffentlichungstag der Anmeldung: 04.05.2005
(73) Patentinhaber: Bleich, Jens, 82110 Germering (DE); Bleich, Jürgen, 82110 Germering (DE)
(72) Erfinder: Bleich, Jens, 82110 Germering (DE); Bleich, Jürgen, 82110 Germering (DE)
(74) Vertreter: Becker Kurig Straus

(56) Entgegenhaltungen:
- FR-A- 1 466 589
- GB-A- 1 426 566

## Beschreibung

Die vorliegende Erfindung betrifft im Allgemeinen Feuerzeuge. Insbesondere betrifft die vorliegende Erfindung ein Feuerzeug, welches es gestattet die Richtung in der die Flamme aus dem Feuerzeug austritt zu verändern. Für einige Anwendungen ist es hilfreich, wenn die Flamme aus einem Feuerzeug in herkömmlicher Wiese am oberen Ende austritt und bei anderen Anwendungen ist es nützlich, wenn die Flamme aus einem Feuerzeug seitlich austritt.

Die Beschreibung wird sich im Folgenden auf ein Taschenfeuerzeug beziehen, wie es für Zigaretten bekannt ist, obgleich die vorliegende Erfindung sich auch auf alle andere Feuerzeugtypen wie beispielsweise Taschen-Lötbrenner anwenden lässt.

Um herkömmlicherweise Objekte anzuzünden, ist es üblich die Flamme an einem Feuerzeug nach oben austreten zu lassen, was der natürlichen Neigung von Flammen sich nach oben auszubreiten entgegenkommt. Für besondere Anwendungen wie beispielsweise für Pfeifenraucher wurden Feuerzeuge mit seitlich austretender Flamme entwickelt, die eine nahezu natürliche Handhaltung beim Entzünden einer Pfeife gestatten. Andere Anwendungen für Feuerzeuge, die ein Anzünden beispielsweise eines Teelichts' in einer Warmhaltevorrichtung oder dergleichen wird üblicherweise durch lang gestreckte, stabförmige Feuerzeuge erreicht, wobei die Flamme, auch bei einem nach unten gehaltenen Feuerzeug, die Hand der Person, die das Feuerzeug hält nicht verbrennen kann.

Wird ein herkömmliches Feuerzeug dazu verwendet eine Pfeife oder ein Teelicht anzuzünden, muss das Feuerzeug mit einem oberen Ende nach unten gehalten werden wodurch die Flamme sich nach oben in Richtung der Hand des Benutzers krümmt, wodurch die Gefahr von Verbrennungen entsteht. Wird eine waagerechte Position oder eine Überkopfposition länger aufrecht erhalten, kann es zu einer Erwärmung und sogar zu einer Beschädigung des Feuerzeuges kommen.

Bei reinen Pfeifenrauchern ist es im Allgemeinen ausreichend, wenn ein Pfeifenfeuerzeug verwendet wird, dessen Flammendüse so ausgerichtet ist, das die Flamme an dem Feuerzeug seitlich austritt. Bei einem Pfeifenraucher kann jedoch davon ausgegangen werden, dass diese sein Feuerzeug nur für diesen einen Zweck gebraucht. Es ist weiterhin davon auszugehen, dass ein Feuerzeug dessen Flamme im Wesentlichen seitlich aus dem Feuerzeug austritt ohne weiteres auch dazu verwendet werden kann, um eine Kerze oder eine Zigarette anzuzünden.

Ein aus der französischen Patentanmeldung FR1466589 (A) bekanntes Feuerzeug nutzt dazu einen Flammenabweiser, der dazu ausgelegt ist, einen Strom von einem brennbaren Fluid so abzuweisen bzw. umzulenken, sodass die Flamme des Feuerzeuges nicht nur nach oben sondern auch seitlich ausgerichtet an dem Feuerzeug austreten kann.

Es ist eine Aufgabe der vorliegenden Erfindung ein Feuerzeug bereitzustellen, das sowohl die Belange von Pfeifenrauchern als auch die Belange von Zigarettenrauchern und herkömmlichen Feuerzeugbenutzern befriedigen kann. Dadurch könnten spezielle Pfeifenfeuerzeuge unnötig werden.

Diese Aufgabe wird erfindungsgemäß durch ein Feuerzeug gemaß Anspruch 1 gelöst, as durch geeignete Flammvorrichtung in der Lage ist die Flamme wahlweise an dem oberen Ende als auch seitlich austreten zu lassen.

Feuerzeuge weisen im Allgemeinen einen Vorrat an brennbarem Material und eine Zündvorrichtung auf. Im Allgemeinen wird das brennbare Material als ein brennbares Fluid bereitgestellt. Im Falle von Fluid kann das diese durch eine Flammvorrichtung wie einen Docht im Falle einer Flüssigkeit oder eines Gases um eine Flammen- oder Brennerdüse handeln. Es kann sich bei dem Brennbaren Material jedoch prinzipiell auch um einen Feststoff wie beispielsweise einen Docht, einen Fidibus oder einem Magnesium-Draht bzw. Litze oder dergleichen handeln.

Der Zündvorrichtung kann beispielsweise durch einen Katalysator, durch einen Feuerstein (z. B. mit einem Reibrad), durch Piezozündung, durch Elektrozündung (z. B. einen Glühdraht), Solarzündung (i. e. einen Hohlspiegel) oder dergleichen erfolgen.

Der Zündvorrichtung kann auch eine Einrichtung zugeordnet sein, die die Zufuhr eines brennbaren Materials steuert. Der Zündvorrichtung kann ebenfalls eine Massenregelung für das brennbare Material zugeordnet sein.

Gemäß einer beispielhaften Ausführungsform der vorliegenden Erfindung wird die Fähigkeit die Flamme an dem oberen Ende oder auch seitlich an dem Feuerzeug austreten zu lassen durch eine nach oben und seitlich ausrichtbare Flammvorrichtung wie eine Flammen- bzw. Brennerdüse bereitgestellt.

Gemäß der Erfindung wird die Fähigkeit die Flamme an dem oberen Ende oder auch seitlich an dem Feuerzeug austreten lassen durch eine schwenkbare Flammvorrichtug bereitgestellt.

Gemäß der Erfindung ist die schwenkbare Flammen- bzw. Brennerdüse um eine Achse senkrecht zu der Flammvorrichtung z. B. einer Flammen- bzw. Brennerdüse schwenkbar. In einer weiteren bevorzugten Ausführungsform ist die schwenkbare Flammvorrichtung um eine Achse senkrecht zu einer Längsachse de Feuerzeuges schwenkbar.

Gemäß der Erfindung kann die schwenkbare Flammvorrictung um eine Achse schwenkbar sein, die gegenüber der Flammvorrichtung z. B. einer Flammen- bzw. Brennerdüse um im Wesentlichen 45° geneigt ist. Die schwenkbare Flammen- bzw. Brennerdüse kann um eine Achse schwenkbar sein, die zu einer Längsachse de Feuerzeuges um im Wesentlichen 45° geneigt ist.

In einer weiteren Ausführungsform weist das Feuerzeug (mindestens) eine versenkbare Flammvorrichtung auf. Dadurch kann die Baugröße des Feuerzeuges auch bei Verwendung eines

Schwenkmechanismus klein gehalten werden. Die Flammvorrichtung kann teilversenkbar sein. Die Flammvorrichtung kann ausziehbar sein.

Die versenkbare Flammvorrichtung kann rastbar sein. Damit lässt sich die Flammvorrichtung in dem versenkten und in dem nicht versenkten Zustand einrasten. Die Rastbarkeit kann durch eine ,Kugelschreiber-Mechanik' bereitgestellt werden, wobei die versenkte Flammvorrichtung durch einen Druck ausgefahren werden kann.

In Folgenden wird die Erfindung anhand von nicht beschränkenden beispielhaften Ausführungsformen beschrieben.
Figuren 1A und 1B zeigen Seitenansichten eines Feuerzeugs mit veränderbarem Flammenaustritt.
Figuren 2A und 2B zeigen Teilansichten einer Ausführungsform einer schwenkbaren Flammvorrichtung.
Figuren 3A, 3B und 3C zeigen Teilansichten einer Ausführungsform einer schwenkbaren Flammvorrichtung.
Figuren 4A, 4B und 4C zeigen Seitenansichten einer Ausführungsform eines Feuerzeuges mit einer schwenkbaren und versenkbaren Flammvorrichtung.

Sowohl in den Figuren als auch in der Beschreibung werden gleiche oder ähnliche Elemente mit gleichen oder ähnlichen Bezugszeichen bezeichnet.

Figuren 1A und 1B zeigen Seitenansichten eines Feuerzeugs mit veränderbarem Flammenaustritt. Bei dem, in Figur 1A dargestellten Feuerzeug ist der veränderbare Flammenaustritt durch eine schwenkbare Flammvorrichtung, hier eine Flammendüse 12, umgesetzt. Das Feuerzeug weist einen Vorrat 4 am brennbarem Material auf, der wie abgebildet als ein Gastank ausgeführt sein kann. Das Feuerzeug weist darüber hinaus noch eine Flammenhöhenverstellung 6 auf, mit der der Massenduchfluss am brennbarem Material gesteuert werden kann. Das dargestellte Feuerzeug weist außerdem eine Zündvorrichtung 8 auf, die einerseits ein Zündereignis bereitstellen und andererseits den Massenduchfluss am brennbarem Material steuern kann. Wenn die Zündvorrichtung niedergedrückt 10 wird, wird ein Gasstrom freigegeben und durch einen Zündfunken entzündet. Bei niedergedrückter Zündvorrichtung und nach oben ausgerichteter Flammvorrichtung 12 wird eine nach oben gerichtete Flamme 14 erzeugt. Die senkrechte Flammvorrichtung 12 ist schwenkbar und kann um eine Achse senkrecht zur Flammvorrichtung bzw. der Längsachse des Feuerzeugs bzw. der Zeichenebene zur Seite geschwenkt werden.

In Figuren 1B ist die Flammvorrichtung 16 zur Seite geschwenkt, was einen seitlichen Flammenaustritt 18 bei niedergedrückter Zündvorrichtung 10 bewirkt.

Figuren 2A und 2B zeigen Teilansichten einer Ausführungsform einer schwenkbaren Flammvorrichtung. Figur 2A zeigt eine Teilansicht auf eine Flammvorrichtung 12 mit einer Flammenaustrittsöffnung 20, einer Bohrung 24 für eine Schwenkachse und einer Zahnung 26. Zur Klarheit wurde die Achse nicht dargestellt.

Figur 2B zeigt eine Teilaufsicht auf eine Flammvorrichtung 12 während eines rastenden Schwenkvorgangs. Links in Fig. 2B ist die Flammvorrichtung 12 von oben zu sehen mit Blick in die Flammenaustrittsöffnung 20 zu sehen. Eine Feder 28 presst die Flammvorrichtung 12 mit der seitlichen Zahnung 26 gegen eine, an dem Feuerzeug fest angebrachte Zahnung 22. Beim Schwenken der Flammvorrichtung 12 weicht die ganze Flammvorrichtung 10 nach oben gegen die Feder aus springt jeweils einen Zahn weiter. Nach einer Anzahl von Sprüngen ist die Flammvorrichtung waagerecht ausgerichtet 16 und wird durch die Feder 28 und die ineinander greifenden Zahnungen 22, 26 gehalten.

Figuren 3A, 3B und 3C zeigen Teilansichten einer anderen Ausführungsform einer schwenkbaren Flammvorrichtung. Figur 3A zeigt in der Teilansicht ebenfalls eine Flammvorrichtung 12 mit einer Flammenaustrittsöffnung 20, einer Bohrung 24 für eine Schwenkachse und einer Zahnung 26. Im Gegensatz zu Fig. 2A ist die Zahnung 26 radial und nicht axial ausgeführt.

Figur 3B zeigt eine Teilansicht einer Rastvorrichtung, die auf einer Kugel 30 und einer Schraubenfeder 32 beruht. Die Kugel 30 wird in einer (nicht gezeigten) Führung gegen die Zahnung 26 gedrückt, sodass die Flammvorrichtung in zwei Stufen um 90° verschwenkt werden kann.

Figur 3C zeigt eine Teilansicht einer anderen Rastvorrichtung, die auf einer Nocke 30 und einer Blattfeder 32 basiert. Die Nocke 30 wird durch die Blattfeder 32 geführt und gegen die Zahnung 26 gedrückt, sodass die Flammvorrichtung ebenfalls in zwei Stufen um 90° verschwenkt werden kann.

Figuren 4A, 4B und 4C zeigen Seitenansichten einer Ausführungsform eines Feuerzeuges mit einer schwenkbaren und versenkbaren Flammvorrichtung.

Figur 4A zeigt eine Seitenansicht einer Ausführungsform eines Feuerzeuges mit einer schwenkbaren und versenkbaren Flammvorrichtung 36, wobei die Flammvorrichtung 36 versenkt ist. Wird die Zündvorrichtung 8 niedergedrückt 10, wird eine nach oben gerichtete Flamme 14 erzeugt, wie es von einem herkömmlichen Feuerzeug bekannt ist. Durch einen Druck auf die Flammvorrichtung 36 kann die Flammvorrichtung 36 aus dem Körper des Feuerzeugs (ähnlich der Mechanik wie sie von einem Kugelschreiber bekannt ist) mit der Bewegung 34 ausgefahren werden. Eine entsprechende Bewegung (nicht dargestellt) gestattet ebenfalls das Einfahren der Flammvorrichtung 36.

In Fig. 4B ist die Flammvorrichtung ausgefahren, wodurch Drehhebel 42 an der Flammvorrichtung 36 ebenfalls ausgefahren und betätigbar ist. Mit dem Drehhebel 42 kann die Flammvorrichtung 36 um eine Achse 38 in einer Bewegung 40 geschwenkt bzw. gedreht werden, die in der Zeichenebene liegt und im Wesentlichen 45° zu den Längsachsen des Feuerzeuges und der Flammvorrichtung 36 geneigt ist.

In Fig. 4C ist die Flammvorrichtung 36 ebenfalls ausgefahren und in die Waagerechte geschwenkt. Bei Betätigung der Zündvorrichtung tritt aus der waagerechten Flammvorrichtung 36 eine, in Bezug auf das Feuerzeug, seitwärts gerichtete Flamme 18 aus. Mit dem Drehhebel 42 kann die Flammvorrichtung 36 in einer Bewegung 40 um eine Achse 38 zurückgeschwenkt werden.

## Patentansprüche

1. Feuerzeug, **dadurch gekennzeichnet, dass** das Feuerzeug eine Flammvorrichtung (12, 36) aufweist, die um eine Achse (24) schwenkbar ist, die senkrecht oder im Wesentlichen 45° geneigt zu der Flammvorrichtung (12, 36) ausgerichtet ist, sodass die Flamme des Feuerzeuges an dem oberen Ende (14) oder seitlich (18) aus dem Feuerzeug austreten kann.

2. Feuerzeug gemäß Anspruch 1, **dadurch gekennzeichnet, dass** das Feuerzeug eine versenkbare Flammvorrichtung (36) aufweist.

## Claims

1. A lighter, **characterized in that** the lighter encompasses a flame device (12, 36), which can be pivoted about an axis (24), which is oriented at right angles or substantially inclined by 45° to the flame device (12, 36), so that the flame of the lighter can escape from the lighter at the upper end (14) or on the side (18).

2. The lighter according to claim 1, **characterized in that** the lighter encompasses a retractable flame device (36).

## Revendications

1. Briquet, **caractérisé en ce que** le briquet comporte un dispositif de production de flamme (12, 36) qui est susceptible de pivoter autour d'un axe (24) qui est orienté à la perpendiculaire ou sensiblement à 45° par rapport au dispositif de production de flamme (12, 36), de sorte que la flamme du briquet puisse s'échapper sur l'extrémité supérieure (14) ou latéralement (18) du briquet.

2. Briquet selon la revendication 1, **caractérisé en ce que** le briquet comporte un dispositif de production de flamme (36) escamotable.
